# EUROPÄISCHE PATENTSCHRIFT

(11) **EP 3 876 790 B1**
(45) Veröffentlichungstag und Bekanntmachung des Hinweises auf die Patenterteilung: **01.05.2024**
(21) Anmeldenummer: 19801821.0
(22) Anmeldetag: 07.11.2019
(51) Int. Cl.: A46D 3/04, A46D 3/08, A46D 1/08

(54) **BÜNDELVEREINZELNER EINES BÜRSTENSTOPFWERKZEUGS**
BUNDLE SEPARATOR OF A BRUSH FILLING TOOL
SÉPARATEUR DE TOUFFES D'UN OUTIL D'INSERTION DE POILS

(30) Priorität: 08.11.2018 DE 102018127982
(43) Veröffentlichungstag der Anmeldung: 15.09.2021
(73) Patentinhaber: GB Boucherie NV, 8870 Izegem (BE)
(72) Erfinder: BOUCHERIE, Bart Gerard, 8870 Izegem (BE); VANDENBUSSCHE, Henk, 8870 Izegem (BE)
(74) Vertreter: Prinz & Partner mbB
(86) Internationale Anmeldenummer: PCT/EP2019/080534
(87) Internationale Veröffentlichungsnummer: WO 2020/094786

(56) Entgegenhaltungen:
- WO-A1-2011/030685
- DE-A1-102008 018 883
- DE-A1-102016 011 337

## Beschreibung

Die Erfindung betrifft einen Bündelvereinzelner eines Bürstenstopfwerkzeugs, mit einem Bündelabnehmer, der um eine Achse zwischen einer Übergabeposition an einem Stopfwerkzeug und einer zurück geschwenkten Position hin- und her schwenkbar ist, und dabei mit einer Außenseite und einer an der Außenseite vorhandenen Ausnehmung längs eines Borstenmagazins entlang fährt und ein Bündel in der Ausnehmung aufnimmt, wobei die Außenseite einen von der Ausnehmung ausgehenden, in Richtung zum vorderen Ende verlaufenden vorderen Abschnitt und einen von der Ausnehmung ausgehenden, in Richtung zum hinteren Ende verlaufenden hinteren Abschnitt hat und wobei in Bewegungsrichtung zur Übergabeposition hin das Magazin an das Borstenmagazin ein Abstreifer mit einer zur Außenseite des Bündelabnehmers komplementär konkaven Gegenfläche vorhanden ist, wobei der vordere Abschnitt kreissegmentförmig ist.

Solche Bürstenstopfwerkzeuge haben sichelförmige Bündelabnehmer, die längs einer üblicherweise vertikalen Achse verschwenkbar sind und durch die Vorspannung in dem Borstenmagazin in ihre Ausnehmung eingedrückte Bündel dann vereinzeln, wenn die Ausnehmung durch den Abstreifer geschlossen wird. Man kann sich diese Abstreifer wie ein Messer vorstellen, welches das in der Ausnehmung befindliche Bündel vom Rest des Magazins abtrennt.

Der Übergang vom Magazin zur Außenseite des Bündelabnehmers und zum Abstreifer bildet einen kritischen Abschnitt des Bündelvereinzelners, weil ausgeschlossen werden soll, dass einzelne Borsten, die am Übergang von der Ausnehmung zum Magazin in Richtung zum Abstreifer bewegt werden, in diesem Übergangsbereich hängen bleiben und sich verkeilen.

Um dies zu vermeiden ist es im Stand der Technik als vorteilhaft angesehen worden, den Abstreifer im Bereich seines magazinseitigen Endes, wo er die außerhalb des Abschnitts befindlichen Borsten von den sich in der Ausnehmung befindlichen Borsten trennt, tatsächlich als spitze Ecke, zum Teil sogar als messerartige spitze Ecke auszuführen, die sich möglichst nahe an die Außenseite des Bündelabnehmers anschmiegen soll, um hier einen möglichst kleinen Spalt zu realisieren. Solche Abstreifer sind einem Verschleiß unterworfen, um ihre Funktionsfähigkeit permanent aufrecht erhalten zu können. Darüber hinaus verlangt es sehr viel Know-how und handwerkliches Geschick, die spitze Ecke ausreichend scharfkantig, aber nicht messerscharf auszuführen.

Aus der WO 2011/030685 A1 ist eine Vorrichtung bekannt mit einem schenkbaren Bündelabnehmer, der eine Ausnehmung aufweist, die dazu dient, Borsten als Bündel aus einem Borstenvorrat zu entnehmen. Weiter ist ein schwenkbar gelagerter Schwenkhebel vorgesehen, mithilfe welchem die Menge der Borsten eingestellt werden kann, die von dem Bündelabnehmer als Bündel entnommen werden. Hierzu wird der Schwenkhebel mehr oder weniger stark über die Ausnehmung bewegt, so dass der Querschnitt verändert wird.

Aus der DE 10 2016 011 337 A1 ist eine Bündelabnahmevorrichtung bekannt mit einem verschwenkbaren Bündelabnehmer, in dem eine Ausnehmung vorgesehen ist, die zur Abnahme eines Borstenbündels dient. Weiter umfasst die Bürstenherstellungsmaschine ein relativ zu dem beweglichen Bündelabnehmer feststehendes Gegenstück, wobei das Gegenstück eine dem Bündelabnehmer zugewandte Teilungskante aufweist, die quer zu ihrer Längserstreckung abgerundet sein kann.

Die DE 10 2008 018 883 A1 zeigt eine Bürstenherstellungsmaschine mit einer Bündelaufnahme, die eine Ausnehmung für Borstenbündel aufweist, wobei eine Bestückungsstelle zum Übergeben eines Borstenbündels von einem Bündelvereinzelner an die Bündelaufnahme vorgesehen ist.

Aufgabe der Erfindung ist es, einen Bündelvereinzelner nach dem Stand der Technik so zu verbessern, dass dieser eine hohe Funktionssicherheit aufweist und sich durch einen niedrigeren Verschleiß auszeichnet.

Dies wird bei einem Bündelvereinzelner der eingangs genannten Art dadurch erreicht, dass der Abstreifer an seinem magazinseitigen, an die Außenseite angrenzenden Ende stumpf ist und wobei der Bündelabnehmer am hinteren Abschnitt einen radial über den Radius des vorderen Abschnitts vorstehenden Abnehmerfortsatz hat, mit dem an dem Ende des Abstreifers stehende Borsten zurück in ihr zugeordnetes Borstenmagazin gedrückt werden.

Die vorliegende Erfindung geht einen diametral anderen Weg als im Stand der Technik, da das magazinseitige Ende, mit dem die Borsten in der Ausnehmung von den Borsten im Borstenmagazin getrennt werden, nicht spitz zuläuft, sondern stumpf ist. Dies würde normalerweise bedeuten, dass in dem dadurch entstehenden Zwickel zwischen dem Ende und der kreissegmentförmigen Außenseite stets Bündel stehen bleiben. In diesem Zwickel würden sich dann zunehmend Borsten hineindrücken, wenn der Bündelabnehmer mehrfach hin- und herbewegt wird. Bei der Erfindung werden jedoch diese sich in dem zuvor genannten Zwickel befindlichen Borsten durch einen Abnehmerfortsatz noch in der Vorwärtsbewegung des Bündelabnehmers heraus und in das Magazin gedrückt. Der Abnehmerfortsatz schafft dies, weil er weiter nach außen vorsteht als der vordere Abschnitt, dessen Außenseite ein Kreissegment bildet.

Der Abnehmerfortsatz verläuft in Draufsicht gesehen in einer stetigen Krümmung, das heißt hier ist kein Absatz oder keine Stufe vorhanden, an der Borsten hängenbleiben könnten.

Zwischen der Ausnehmung und dem Beginn des Abnehmerfortsatzes ist optional noch ein kurzer Zwischenabschnitt am Bündelabnehmer vorhanden, in dem die Außenseite kreissegmentförmig ist, und zwar mit demselben Radius versehen ist wie im vorderen Abschnitt. Damit ist sichergestellt, dass die Ausnehmung zuerst schon ein Stückchen längs der komplementären Gegenfläche bewegt wurde, bevor das Zurückdrängen der Borsten aus dem zuvor genannten Zwickel erfolgen kann.

Der Abnehmerfortsatz verläuft vorzugsweise versetzt zum Abstreifer in Axialrichtung, die durch die Schwenkachse definiert ist. Damit kommt der Abnehmerfortsatz nicht in Kollision mit der Gegenfläche, sondern kann sich bei der Bewegung auch noch entlang der Gegenfläche, das heißt längs der Oberund/oder längs der Unterseite des Abstreifers an diesem entlang bewegen. Beim Schwenken des Bündelabnehmers übergreift oder untergreift der Abnehmerfortsatz somit den Abstreifer.

Der Abnehmerfortsatz kann nur an einer Seite des Abstreifers vorhanden sein, oder es können zwei Abnehmerfortsätze vorgesehen sein, sodass der Bündelabnehmer im Bereich der Abnehmerfortsätze einen U-förmigen Querschnitt hat. Zwischen den Schenkeln des "U"s wird dann der Abstreifer aufgenommen, wenn der Bündelabnehmer weit genug verschwenkt ist.

Der Abnehmerfortsatz sollte radial so weit nach außen ragen, dass er, wenn er beim Verschwenken an das magazinseitige, stumpfe Ende gelangt ist, in Draufsicht gesehen das Ende komplett überdeckt. Damit ist sichergestellt, dass der zuvor genannte Zwickel nicht mehr vorhanden ist und durch den oder die Abnehmerfortsätze geschlossen wird. Sämtliches im Zwickel befindliches Material, das heißt alle sich darin befindlichen Borsten, sind dadurch in das Magazin zurückgedrückt.

Der Abnehmerfortsatz kann ein separates Teil sein, welches an einem plattenförmigen Grundkörper des Bündelabnehmers angebracht ist. An diesem Grundkörper ist der vordere Abschnitt geformt, vorzugsweise auch die Ausnehmung. Der Abnehmerfortsatz wird dann auf die Oberseite oder die Unterseite des Grundkörpers aufgebracht. Alternativ hierzu kann der Abnehmerfortsatz oder können die Abnehmerfortsätze einstückiger Bestandteil des Grundkörpers sein.

Wenn zwei Abnehmerfortsätze vorhanden sind, kann eines als separates Teil auf der Oberseite des Grundkörpers liegen und dort befestigt sein und ein separates Teil, welches den anderen Abnehmerfortsatz bildet, auf der Unterseite des Grundkörpers vorhanden sein. Die beiden Abnehmerfortsätze sollten in Draufsicht gesehen dieselbe Außenkontur haben, zumindest in dem Bereich, in dem sie entlang des Magazins fahren.

Der erfindungsgemäße Bündelvereinzelner spielt seine Vorteile nicht nur bei einem Einzelmagazin aus, sondern auch bei mehreren, nebeneinander angeordneten Magazinen. Gerade in diesem Fall ist es besonders wichtig, dass keine Borsten in den zuvor genannten Zwickel liegen bleiben. Denn wenn z. B. aus einem Magazin zuerst entnommen wird und dann dieses Magazin weggefahren und ein anderes hinzugefahren wird, könnte es sein, dass im Zwickel Borsten mit einer anderen Eigenschaft verblieben sind, die dann aber in die Vertiefung gelangen könnten und für Ausschuss sorgen würden. Somit sind gemäß einer Ausführungsform der Erfindung mehrere Magazine nebeneinander angeordnet, die seitlich relativ zum Abstreifer bewegt werden können, damit der Bündelabnehmer aus mehreren Magazinen Borsten entnehmen kann.

Der Abstreifer verschließt vorzugsweise die Entnahmeöffnung mindestens eines Magazins zumindest teilweise. Das zuvor genannte stumpfe Ende ragt vor die offene Seite zumindest eines Magazins, um diese teilweise zu verschließen. Sind mehrere Magazine vorhanden, kann der Abstreifer auch ein nicht in Betrieb stehendes Magazin schließen, welches an das gerade zur Entnahme offene Borstenmagazin angrenzt.

Der Abstreifer ist insbesondere plattenförmig.

Eine weitere Ausgestaltung der Erfindung sieht vor, dass der Abstreifer zu dem magazinseitigen Ende des Abstreifers zunehmend schmäler wird und dabei einerseits durch die komplementäre Gegenfläche und andererseits durch eine entgegengesetzt gerichtete Begrenzungsfläche, die dem Bündelabnehmer abgewandt und vorzugsweise einem angrenzenden Magazin zugewandt ist, definiert ist. Das bedeutet, der Abstreifer läuft zu seinem magazinseitigen Ende immer schmäler werdend zu, wobei das Ende dann aber stumpf ist.

Vorzugsweise verläuft die Stirnfläche, die dieses Ende am Abstreifer definiert, unter 80° - 100° zu einer Tangente an die Gegenfläche am Übergang der Gegenfläche zu der Stirnfläche.

Ferner ist diese Stirnfläche insbesondere eben. Dies ist jedoch nicht einschränkend zu verstehen, es kann natürlich auch ein leichter Radius vorhanden sein.

Weitere Merkmale und Vorteile der Erfindung ergeben sich aus der nachfolgenden Beschreibung und aus den nachfolgenden Zeichnungen, auf die Bezug genommen wird.

In den Zeichnungen zeigen:
- Figur 1 ein schematisch dargestelltes Bürstenstopfwerkzeug mit einem nicht komplett dargestellten Bündelvereinzelner,
- Figur 2 eine Draufsicht auf einen Bündelvereinzelner nach dem Stand der Technik,
- Figur 3 einen erfindungsgemäßen Bündelvereinzelner in Draufsicht gemäß einer ersten Position,
- Figur 4 den Bündelvereinzelner nach Figur 3 in einer zweiten, darauf folgenden Position,
- Figur 5 den Bündelvereinzelner nach Figur 3 in einer noch späteren Position,
- Figur 6 den Bündelvereinzelner in der Position nach Figur 3 in einer Perspektivansicht gemäß der Positionen in Figur 3,
- Figur 7 den Bündelvereinzelner in einer Perspektivansicht gemäß der Stellung nach Figur 4,
- Figur 8 den Bündelvereinzelner in einer Perspektivansicht gemäß der Stellung nach Figur 5,
- Figur 9 den Bündelvereinzelner nach der Erfindung mit einem Mehrfach-Borstenmagazin.

In Figur 1 ist ein Bürstenstopfwerkzeug dargestellt, welches mittels einer reversibel verfahrbaren Spitze 10 und einer Stopfzunge 12 Bündel von Borsten 18 in einen Borstenträger 14 stößt. Die Bündel werden aus einem oder mehreren Borstenmagazinen 16 entnommen und vereinzelt, wobei die stehenden Borsten 18 in einer Richtung A zu einem Bündelabnehmer 20 eines Bündelvereinzelners 22 hin vorgespannt sind. Der Bündelabnehmer 20 kann um eine vorzugsweise vertikale Achse X reversibel geschwenkt werden, um dem Stopfwerkzeug einzelne Bündel durch eine Schwenkbewegung in Richtung des Pfeiles Y zuzuführen.

In Figur 2 ist der Bündelvereinzelner 22 nach dem Stand der Technik näher dargestellt. Er umfasst neben dem Bündelabnehmer 20 noch einen Abstreifer 24. Der Bündelvereinzelner hat eine dem Borstenmagazin 16 und den Borsten 18 zugewandte Außenseite 26, die ein Kreissegment um die Achse X darstellt. Auf der Außenseite 26 weißt der Bündelabnehmer 20 eine Ausnehmung 28 auf, die dann, wenn die Ausnehmung direkt zu Borsten 18 im Borstenmagazin 16 offen ist, ein Bündel von Borsten 18 aufnimmt.

Bei der Schwenkbewegung nach vorne in Richtung zur Spitze 10, gekennzeichnet durch den Pfeil Z, bewegt sich der Bündelabnehmer 20 mit dem von ihm aufgenommenen Bündel entlang der übrigen Borsten 18 im Borstenmagazin 16, bis er zu dem Abstreifer 24 gelangt. Dieser Abstreifer 24 hat ein sogenanntes magazinseitiges Ende 30, welches einen Übergang von einer konkaven Gegenfläche 32 zu einer entgegengesetzt gerichteten Begrenzungsfläche 34 bildet. Die Gegenfläche 32 kann bis vor die offene Seite des Magazins 16 ragen und dort auch die Bewegung der zum Bündelabnehmer 20 gedrückten Borsten 18 verhindern.

In der dargestellten Ausführungsform ist das Ende 30 im Wesentlichen stumpf und verläuft parallel zu den sogenannten Begrenzungen 36 des Borstenmagazins 16. Damit ergibt sich ein mit einem Pfeil gekennzeichneter Zwickel 38, der durch eine mit unterbrochenen Linien dargestellte Verlängerung der Begrenzungsfläche 34, der Außenseite 26 sowie einer Stirnfläche 40 des Abstreifers 24 am Ende 30 definiert ist. In diesen Zwickel 38 wird durch die Schwenkbewegung des Bündelabnehmers 20 einerseits und durch die Vorspannung der Borsten 18 andererseits im Borstenmagazin 16 Borsten gedrückt und dort sehr stark verdichtet. Aus diesem Grund ist im Stand der Technik auch dieser Zwickel 38 durch ein spitzes Ende 30 des Abstreifers 24 geschlossen,

In den Figuren 3 bis 8 ist ein erfindungsgemäßer Bündelvereinzelner dargestellt, bei dem nachfolgend nur die Unterschiede zu dem Bündelvereinzelner nach Figur 2 beschrieben werden, sodass auf die zuvor verwendeten Bezugszeichen zurückgegriffen wird, die gleiche oder funktionsgleiche Teile, Abschnitte, Flächen usw. auch weiterhin bezeichnen. Zur Vereinfachung ist in den Figuren 3 bis 8 das Magazin 16 nicht dargestellt, welches allerdings auch von der Begrenzungsfläche 34, bezogen auf die Zeichnungen, nach unten absteht und an diese angrenzt.

Die Besonderheiten des Bündelvereinzelners sind unter anderem dadurch erzeugt, dass zum einen der Abstreifer 24 ein stumpfes Ende 30 hat. Das bedeutet, der Zwickel 38 ist nicht geschlossen, vgl. Figur 2. Vielmehr wird das Ende 30 durch eine Stirnfläche 40 definiert, die vorzugsweise eben ist und in einem Winkel α von 80° bis 100° zu einer Tangente an die kreissegmentförmige konkave Gegenfläche 32 steht. Die Tangente wird am Übergang der Gegenfläche 32 zur Stirnfläche 40 angelegt.

Der Winkel α wird auf der Seite gemessen, die von dem Abstreifer 24 zumindest abschnittsweise in Draufsicht bedeckt wird.

Ähnlich wie im Stand der Technik läuft der Abstreifer 24 zum Ende 30 hin zunehmend schmäler zu, wobei dieser spitz zulaufende Bereich 42 durch die Gegenfläche 32 und die Begrenzungsfläche 34 definiert ist.

Um das Magazin 16 gegebenenfalls am anderen Ende auch noch zu begrenzen, kann ein zweiter Abstreifer 44 vorhanden sein.

Eine weitere Besonderheit stellt der Bündelabnehmer 20 dar. Dieser ist bezogen auf seine Außenseite 26 in zwei Abschnitte unterteilt, nämlich einen vorderen kreissegmentförmigen Abschnitt 48, der den Radius bis zur Schwenkachse X hat und von der Ausnehmung 28 zum vorderen Ende 50 verläuft. Darüber hinaus gibt es noch einen sogenannten hinteren Abschnitt 52, welcher von der Ausnehmung 28 zum hinteren Ende 54 verläuft.

Der hintere Abschnitt 52 hat mit einem gewissen Abstand von der Ausnehmung 28 einen sogenannten Abnehmerfortsatz 56, das heißt einen Abschnitt, in dem die Außenseite 26 radial nach außen über den Radius des vorderen Abschnitts 48 vorsteht. Es ergibt sich eine Art minimaler Höcker gegenüber der Variante nach Figur 2 hinter der Ausnehmung 28.

Wie in Figur 4 zu sehen ist, kann optional noch ein Zwischenabschnitt 58 zwischen der Ausnehmung 28 und dem Abnehmerfortsatz 56 auf der Außenseite 26 vorhanden sein, wobei in diesem Zwischenabschnitt 58 die Außenseite 26 noch den Radius hat, den auch der vordere Abschnitt 48 besitzt.

Der Abnehmerfortsatz 56 verläuft in einer stetigen Krümmung und auch stetig gekrümmt in den Zwischenabschnitt 58 hinein, das heißt die gesamte Außenseite 26 hat, ausgenommen an der Ausnehmung 28, nur eine stetige Krümmung.

Optional kann die Außenseite 26 auch bis zum hinteren Ende 54 weiter nach außen vorstehen als der vordere Abschnitt 48. Das bedeutet, der Abnehmerfortsatz 56 kann sich sehr weit nach hinten erstrecken, sogar bis zum Ende 54. Jedenfalls sollte der Abnehmerfortsatz 56 am Umfang des Bündelabnehmers 20 soweit zum Ende 54 verlaufen, dass bei komplett nach vorne geschwenktem Bündelabnehmer 20 der Abnehmerfortsatz 56 noch das Ende 30 überdeckt.

In Figur 5 ist nämlich zu sehen, dass sich der Abnehmerfortsatz 56 so weit radial nach außen erstreckt, dass er das Ende 30 und damit die Stirnfläche 40 in Draufsicht gesehen komplett überdeckt, wenn der Bündelabnehmer 20 ein Stück weit nach vorne geschwenkt ist, sodass die Vertiefung bereits von der Gegenfläche 32 geschlossen ist.

In den Figuren 6 bis 8 ist zu sehen, dass der Abstreifer 24 plattenförmig ist.

Darüber hinaus hat der Bündelabnehmer 20 einen Grundkörper 60, der beispielweise plattenförmig ist und dessen Dicke der Dicke des Abstreifers 24 entspricht.

Es sind beispielsweise zwei axial voneinander beabstandete Abnehmerfortsätze 56 vorgesehen, die Teil von bogenförmigen, separaten Teilen 62 sind, die auf der Oberseite und der Unterseite des Grundkörpers 60 an diesem befestigt sind und seitlich gegenüber diesem vorstehen. Damit hat der Bündelabnehmer 20 im hinteren Abschnitt 52 einen U-förmigen Querschnitt, mit einem liegenden "U".

Wenn der Bündelabnehmer 20 weit genug nach vorne geschwenkt ist und das Ende 30 erreicht, nehmen die Teile 62 den die Gegenfläche 32 bildenden Rand des Abstreifers 24 zwischen sich auf (siehe Figur 8). Durch den axialen Versatz der Teile 62 und damit der Abnehmerfortsätze 56 ist es möglich, dass in Draufsicht das Ende 30 von den Abnehmerfortsätzen 56 überdeckt wird und die Stirnfläche 40 nicht mehr sichtbar ist.

Der Grundkörper 60 kann im hinteren Abschnitt 52 denselben Radius wie im vorderen Abschnitt 48 haben. Der Abnehmerfortsatz 56 wird dann nur durch entsprechende Abschnitte des Teils 62, hier der Teile 62 gebildet.

Natürlich ist es theoretisch möglich, nur einen Abnehmerfortsatz 56 auszubilden.

Eine weitere Option besteht darin, dass der Bündelabnehmer 20 einteilig ausgeführt ist, das heißt der Grundkörper 60 geht in das oder die Teile 62 einteilig über.

Im Folgenden wird die Funktionsweise des Bündelvereinzelners erläutert.

In der in Figur 3 gezeigten Stellung drücken Borsten 18 gegen die Außenseite 26 des Bündelabnehmers 20, der sozusagen das vordere Ende des Magazins 16 schließt. Borsten drängen in die Ausnehmung 28 und füllen diese aus.

Der Bündelabnehmer 20 wird um die Achse X nach vorne geschwenkt. Sobald das Ende 30 erreicht wird, wird die Ausnehmung 28 geschlossen und das vereinzelte Bündel wird entlang der Gegenfläche 32 weiter transportiert, bis zum Erreichen einer entsprechenden Aufnahme in der Spitze 10.

In dem Zwickel, der sich durch das stumpfe Ende 30 ergibt und der durch die Stirnfläche 40, eine fiktive Verlängerung der Begrenzungsfläche 34 und durch den vorderen Abschnitt 48 gebildet und begrenzt wird, stehen Borsten, welche nicht von der Ausnehmung 28 aufgenommen worden sind.

Wenn jedoch gemäß Figur 5 der oder die Abnehmerfortsätze 56 das Ende 30 erreicht haben und aufgrund des stetig zunehmenden, größer werdenden Radiuses bei weiterem Verschwenken im Bereich des Endes 30 immer mehr radial nach außen drängen, drücken sie die sich im Zwickel befindlichen Borsten in Richtung des Pfeiles B in Figur 5 aus dem sich schließenden Zwickel heraus in das Borstenmagazin 16 zurück. Die Abnehmerfortsätze 56 wandern sozusagen wie ein Keil über/unter den Zwickel, um diesen zu schließen.

Ganz generell gesagt wird der Abstand der Außenseite 26 im hinteren Abschnitt 52 mit Erreichen des Abnehmerfortsatzes 56 stetig größer, bis die Stirnfläche 40 in Draufsicht komplett überdeckt ist. Danach muss der Radius des Abnehmerfortsatzes 56 nicht mehr weiter gesteigert werden und kann konstant bleiben, beispielsweise bis zum Ende 54.

Bei der Ausführungsform nach Figur 9 ist der Bündelabnehmer 20 so ausgebildet wie in der Ausführungsform nach den Figuren 3 bis 8, das heißt nach wie vor ist ein Abnehmerfortsatz oder sind mehrere Abnehmerfortsätze 56 vorhanden. Jedoch werden Mehrfachmagazine eingesetzt, das heißt im geringsten Fall ein erstes Magazin 16 und ein zweites Magazin 116, die unmittelbar aneinander angrenzen und unterschiedliche Borsten 18, 118 enthalten Die beiden Magazine 16, 116 werden um eine Achse C, die parallel zur Achse X verlaufen kann, geschwenkt. In Figur 9 ist die Achse C näher an dem Bündelabnehmer 20 dargestellt als sie es tatsächlich ist. Sie würde ansonsten nicht auf der Figur sichtbar sein.

Die Begrenzungsfläche 34 und die entsprechende Begrenzungsfläche 134 des zweiten Abstreifers 44 sind konkav und haben einen Radius in Draufsicht, der bis zu Achse C reicht.

Wenn andere Borsten als die Borsten 18 verarbeitet werden müssen, schwenkt ein motorischer Antrieb die beiden Magazine 16, 116 in Richtung Uhrzeigersinn, bis die Borsten 118 an entsprechender Stelle liegen und beim Entlangstreifen des Bündelabnehmers in die Ausnehmung 28 gedrückt werden können.

Das Verschwenken der Magazine 16, 116 erfolgt zu einem Zeitpunkt, wenn der oder die Abnehmerfortsätze 56 das Ende 30 und den Zwickel abdecken, sodass keine Borsten 18 mehr im Zwickel liegen. Somit kann sichergestellt sein, dass nach dem Transportieren der letzten Borsten 18 in der Ausnehmung 28 beim nächsten Hub nur noch Borsten 118 aus dem Magazin 116 vereinzelt werden.

Nach dem Verschwenken der Magazine 16, 116 im Uhrzeigersinn wird das Magazin 16 durch die Begrenzungsfläche 134 geschlossen.

Anstatt eines Schwenkens der Magazine 16, 116 können natürlich linear verfahrbare Magazine 16, 116 genutzt werden. Die Begrenzungsflächen 34, 134 können dann in Draufsicht linear verlaufen.

## Patentansprüche

1. Bündelvereinzelner eines Bürstenstopfwerkzeugs, mit einem Bündelabnehmer (20), der um eine Achse (X) zwischen einer Ubergabeposition an einem Stopfwerkzeug und einer zurück geschwenkten Position hin- und her schwenkbar ist und dabei mit einer Außenseite (26) und einer in der Außenseite (26) vorhandenen Ausnehmung (28) längs eines Borstenmagazins (16; 116) entlang fährt und ein Bündel in der Ausnehmung (28) aufnimmt, wobei die Außenseite (26) einen von der Ausnehmung (28) ausgehenden, in Richtung zu einem vorderen Ende (50) verlaufenden vorderen Abschnitt (48) und einen von der Ausnehmung (28) ausgehenden, in Richtung zum hinteren Ende (54) verlaufenden hinteren Abschnitt (52) hat, und wobei in Bewegungsrichtung zur Übergabeposition hin an das Borstenmagazin (16; 116) ein Abstreifer (24) mit einer zur Außenseite (26) des Bündelabnehmers (20) komplementären konkaven Gegenfläche (32) vorhanden ist, wobei der vordere Abschnitt (48) kreissegmentförmig ist, **dadurch gekennzeichnet, dass** der Abstreifer (24) zu einem magazinseitigen Ende (30) des Abstreifers (24), welches an die Außenseite (26) angrenzt, stumpf ist und wobei der Bündelabnehmer (20) am hinteren Abschnitt (52) einen radial über den Radius des vorderen Abschnitts (48) vorstehende Abnehmerfortsatz (56) hat, mit dem an dem Ende (30) des Abstreifers (24) stehende Borsten zurück in ihr zugeordnetes Borstenmagazin (16; 116) gedrückt werden.

2. Bündelvereinzelner nach Anspruch 1, **dadurch gekennzeichnet, dass** der Abnehmerfortsatz (56) in Draufsicht gesehen in einer stetigen Krümmung verläuft.

3. Bündelvereinzelner nach einem der vorhergehenden Ansprüche, **dadurch gekennzeichnet, dass** zwischen der Ausnehmung (28) und dem Beginn des Abnehmerfortsatzes (56) ein Zwischenabschnitt (58) am Bündelabnehmer (20) vorhanden ist, in dem die Außenseite (26) kreissegmentförmig ist mit demselben Radius wie im vorderen Abschnitt (48).

4. Bündelvereinzelner nach einem der vorhergehenden Ansprüche, **dadurch gekennzeichnet, dass** der Abnehmerfortsatz (56) in Axialrichtung, die durch die Schwenkachse (X) definiert ist, versetzt zum Abstreifer (24) liegt, zumindest im Bereich, in dem der Abnehmerfortsatz (56) beim Schwenken an ihm entlang verläuft.

5. Bündelvereinzelner nach Anspruch 4, **dadurch gekennzeichnet, dass** der Abnehmerfortsatz (56) in Seitenansicht gesehen oberhalb und/oder unterhalb des Abstreifers (24) im Bereich, an dem der Abnehmerfortsatz (56) beim Schwenken an ihm entlang verläuft, liegt und diesen Bereich übergreift bzw. untergreift.

6. Bündelvereinzelner nach Anspruch 5, **dadurch gekennzeichnet, dass** zwei axial beabstandete Abnehmerfortsätze (56) vorgesehen sind und der Bündelabnehmer (20) im Bereich der Abnehmerfortsätze (56) einen U-förmigen Querschnitt am Rand hat.

7. Bündelvereinzelner nach einem der Ansprüche 4-6, **dadurch gekennzeichnet, dass** der Abnehmerfortsatz (56) radial soweit nach außen ragt, dass er, wenn er beim Verschwenken an das magazinseitige Ende (30) gelangt, in Draufsicht gesehen das Ende (30) vollständig überdeckt.

8. Bündelvereinzelner nach einem der vorhergehenden Ansprüche, **dadurch gekennzeichnet, dass** der Abnehmerfortsatz (56) ein separates Teil (62) ist, welches an einen plattenförmigen Grundkörper (60) des Bündelabnehmer s (20) angebracht ist, wobei am Grundkörper (60) der vordere Abschnitt (48) geformt ist, vorzugsweise auch die Ausnehmung (28).

9. Bündelvereinzelner nach Anspruch 8, dass ein separates Teil (62) auf der Oberseite des Grundkörpers (60) liegt und ein separates Teil (62) auf der Unterseite des Grundkörpers (60), die Abnehmerfortsätze (56) bilden und in Draufsicht gesehen vorzugsweise dieselbe Außenkontur haben.

10. Bündelvereinzelner nach einem der vorhergehenden Ansprüche, **dadurch gekennzeichnet, dass** mehrere Borstenmagazine (16, 116) nebeneinander angeordnet sind, die seitlich relativ zum Abstreifer (24) bewegt werden können, damit der Bündelabnehmer (20) aus mehreren Borstenmagazinen (16; 116) Borsten entnehmen kann.

11. Bündelvereinzelner nach Anspruch 10, **dadurch gekennzeichnet, dass** der Abstreifer (24) die Entnahmeöffnung mindestens eines Borstenmagazins (16; 116) zumindest teilweise verschließen kann.

12. Bündelvereinzelner nach einem der vorhergehenden Ansprüche, **dadurch gekennzeichnet, dass** der Abstreifer (24) plattenförmig ist.

13. Bündelvereinzelner nach einem der vorhergehenden Ansprüche, **dadurch gekennzeichnet, dass** der Abstreifer (24) zu dem magazinseitigen Ende (30) des Abstreifers (24) zunehmend schmäler wird und dabei einerseits durch die komplementäre Gegenfläche (32) und andererseits durch eine entgegengesetzt gerichtete Begrenzungsfläche (34), die dem Bündelabnehmer (20) abgewandt ist, definiert ist.

14. Bündelvereinzelner nach einem der vorhergehenden Ansprüche, **dadurch gekennzeichnet, dass** eine das Ende des Abstreifers (24) definierende Stirnfläche (40) in einem Winkel von 80° bis 100° zu einer Tangente an die Gegenfläche (32) am Übergang der Gegenfläche (32) zu der Stirnfläche (40) steht und/oder dass die Stirnfläche (40) eben ist.

## Claims

1. A bundle individualizer of a brush tufting tool, comprising a bundle remover (20) which is adapted to be swiveled back and forth about an axis (X) between a transfer position at a tufting tool and a swiveled-back position and, in doing so, moves along a bristle magazine (16; 116) by an outer face (26) and a recess (28) provided in the outer face (26) and takes up a bundle in the recess (28), the outer face (26) having a front portion (48) starting from the recess (28) and extending towards a front end (50) and a rear portion (52) starting from the recess (28) and extending towards the rear end (54), and wherein a wiper (24) having a concave mating surface (32) complementary to the outer face (26) of the bundle remover (20) is provided at the bristle magazine (16; 116) in the direction of movement towards the transfer position, the front portion (48) being circular segment-shaped, **characterized in that** the wiper (24) is blunt towards a magazine-side end (30), adjacent to the outer face (26), of the wiper (24) and wherein the bundle remover (20) has at the rear portion (52) a remover extension (56) which projects radially over the radius of the front portion (48) and by means of which bristles standing at the end (30) of the wiper (24) are pushed back into their associated bristle magazine (16; 116).

2. The bundle individualizer according to claim 1, **characterized in that** when viewed in a top view, the remover extension (56) extends in a continuous curvature.

3. The bundle individualizer according to either of the preceding claims, **characterized in that** provided on the bundle remover (20) between the recess (28) and the beginning of the remover extension (56) is an intermediate portion (58) in which the outer face (26) is circular-segment-shaped with the same radius as in the front portion (48).

4. The bundle individualizer according to any of the preceding claims, **characterized in that** the remover extension (56) is located offset from the wiper (24) in the axial direction, which is defined by the swivel axis (X), at least in the area in which the remover extension (56) runs along the wiper during swiveling.

5. The bundle individualizer according to claim 4, **characterized in that** the remover extension (56), as viewed in a side view, is located above and/or below the wiper (24) in the area at which the remover extension (56) runs along it during swiveling, and engages over or under this area.

6. The bundle individualizer according to claim 5, **characterized in that** two axially spaced apart remover extensions (56) are provided and the bundle remover (20) has a U-shaped cross-section at the edge in the area of the remover extensions (56).

7. The bundle individualizer according to any of claims 4-6, **characterized in that** the remover extension (56) protrudes radially outwards to such an extent that, when it reaches the magazine-side end (30) during swiveling, it completely covers the end (30) when viewed in a top view.

8. The bundle individualizer according to any of the preceding claims, **characterized in that** the remover extension (56) is a separate part (62) which is attached to a plate-shaped base body (60) of the bundle remover (20), the front portion (48) being molded on the base body (60), preferably also the recess (28).

9. The bundle individualizer according to claim 8, **characterized in that** a separate part (62) is located on the upper side of the base body (60) and a separate part (62) is located on the underside of the base body (60), which form remover extensions (56) and preferably have the same outer contour when viewed in a top view.

10. The bundle individualizer according to any of the preceding claims, **characterized in that** a plurality of bristle magazines (16, 116) is arranged next to each other, which can be moved laterally relative to the wiper (24) so as to allow the bundle remover (20) to remove bristles from a plurality of bristle magazines (16; 116).

11. The bundle individualizer according to claim 10, **characterized in that** the wiper (24) can at least partly close the removal opening of at least one bristle magazine (16; 116).

12. The bundle individualizer according to any of the preceding claims, **characterized in that** the wiper (24) is plate-shaped.

13. The bundle individualizer according to any of the preceding claims, **characterized in that** the wiper (24) becomes increasingly narrower towards the magazine-side end (30) of the wiper (24) and is defined on the one hand by the complementary mating surface (32) and on the other hand by an oppositely directed boundary surface (34) which faces away from the bundle remover (20).

14. The bundle individualizer according to any of the preceding claims, **characterized in that** an end face (40) defining the end of the wiper (24) is at an angle of 80 degrees to 100 degrees to a tangent to the mating surface (32) at the transition of the mating surface (32) to the end face (40) and/or **in that** the end face (40) is flat.

## Revendications

1. Séparateur de paquets d'un outil de bourrage de brosses, comprenant un moyen de prise de paquets (20) qui est apte à pivoter en va-et-vient autour d'un axe (X) entre une position de transfert à un outil de bourrage et une position de pivotement en retour, et qui, par une face extérieure (26) et un évidement (28) présent dans la face extérieure (26), se déplace le long d'un magasin de poils (16 ; 116) et reçoit un paquet dans l'évidement (28), la face extérieure (26) présentant un tronçon avant (48) partant de l'évidement (28) et s'étendant en direction d'une extrémité avant (50) et un tronçon arrière (52) partant de l'évidement (28) et s'étendant en direction de l'extrémité arrière (54), et un racleur (24) présentant une surface antagoniste concave (32) complémentaire de la face extérieure (26) du moyen de prise de paquets (20) étant présent sur le magasin de poils (16 ; 116) dans le sens de déplacement vers la position de transfert, le tronçon avant (48) étant en forme de segment de cercle, **caractérisé en ce que** le racleur (24) est émoussé vers une extrémité (30) côté magasin du racleur (24), laquelle est adjacente à la face extérieure (26), et le moyen de prise de paquets (20) présentant sur le tronçon arrière (52) un prolongement de moyen de prise (56) qui fait saillie radialement au-delà du rayon du tronçon avant (48) et au moyen duquel les poils se trouvant à l'extrémité (30) du racleur (24) sont repoussés dans leur magasin de poils associé (16 ; 116).

2. Séparateur de paquets selon la revendication 1, **caractérisé en ce que** le prolongement (56) du moyen de prise s'étend, dans une vue de dessus, selon une courbure continue.

3. Séparateur de paquets selon l'une des revendications précédentes, **caractérisé en ce qu'**entre l'évidement (28) et le début du prolongement (56) du moyen de prise, un tronçon intermédiaire (58) est présent sur le moyen de prise de paquets (20), dans lequel la face extérieure (26) est en forme de segment de cercle avec le même rayon que dans le tronçon avant (48).

4. Séparateur de paquets selon l'une des revendications précédentes, **caractérisé en ce que** le prolongement (56) du moyen de prise est décalé par rapport au racleur (24) dans le sens axial défini par l'axe de pivotement (X) au moins dans la zone dans laquelle le prolongement (56) du moyen de prise se déplace le long de celui-ci lors du pivotement.

5. Séparateur de paquets selon la revendication 4, **caractérisé en ce que** le prolongement (56) du moyen de prise, dans une vue latérale, se trouve au-dessus et/ou au-dessous du racleur (24) dans la zone dans laquelle le prolongement (56) du moyen de prise se déplace le long de celui-ci lors du pivotement, et chevauche ou passe sous cette zone.

6. Séparateur de paquets selon la revendication 5, **caractérisé en ce qu'**il est prévu deux prolongements (56) de moyen de prise axialement espacés et **en ce que** le moyen de prise de paquets (20) présente une section transversale en forme de U sur le bord dans la zone des prolongements (56) du moyen de prise.

7. Séparateur de paquets selon l'une des revendications 4 à 6, **caractérisé en ce que** le prolongement (56) du moyen de prise fait saillie radialement vers l'extérieur jusqu'à ce que, dans une vue de dessus, lorsqu'il arrive à l'extrémité (30) côté magasin lors du pivotement, il recouvre entièrement l'extrémité (30).

8. Séparateur de paquets selon l'une des revendications précédentes, **caractérisé en ce que** le prolongement (56) du moyen de prise est une pièce séparée (62) qui est montée sur un corps de base (60) en forme de plaque du moyen de prise de paquets (20), le tronçon avant (48), de préférence également l'évidement (28), étant formé sur le corps de base (60).

9. Séparateur de paquets selon la revendication 8, **caractérisé en ce qu'**une pièce séparée (62) se trouve sur la face supérieure du corps de base (60) et une pièce séparée (62) sur la face inférieure du corps de base (60), lesquelles forment des prolongements (56) du moyen de prise et qui, dans une vue de dessus, présentent de préférence le même contour extérieur.

10. Séparateur de paquets selon l'une des revendications précédentes, **caractérisé en ce que** plusieurs magasins de poils (16, 116) sont agencés les uns à côté des autres et sont aptes à être déplacés latéralement par rapport au racleur (24) de sorte que le moyen de prise de paquets (20) peut prélever des poils dans plusieurs magasins de poils (16 ; 116).

11. Séparateur de paquets selon la revendication 10, **caractérisé en ce que** le racleur (24) est apte à fermer au moins partiellement l'ouverture de prélèvement d'au moins un magasin de poils (16 ; 116).

12. Séparateur de paquets selon l'une des revendications précédentes, **caractérisé en ce que** le racleur (24) est en forme de plaque.

13. Séparateur de paquets selon l'une des revendications précédentes, **caractérisé en ce que** le racleur (24) devient de plus en plus étroit en direction de l'extrémité (30) du racleur (24) côté magasin et est défini d'une part par la surface antagoniste (32) complémentaire et d'autre part par une face de limitation (34) orientée à l'opposé et détournée du moyen de prise de paquets (20).

14. Séparateur de paquets selon l'une des revendications précédentes, **caractérisé en ce qu'**une face frontale (40) définissant l'extrémité du racleur (24) est agencée selon un angle de 80° à 100° par rapport à une tangente à la surface antagoniste (32) à la transition entre la surface antagoniste (32) et la face frontale (40) et/ou **en ce que** la face frontale (40) est plane.
